# EUROPÄISCHE PATENTSCHRIFT

(11) **EP 3 297 510 B1**
(45) Veröffentlichungstag und Bekanntmachung des Hinweises auf die Patenterteilung: **17.04.2019**
(21) Anmeldenummer: 16727144.4
(22) Anmeldetag: 20.05.2016
(51) Int. Cl.: A47L 15/42

(54) **PUMPVORRICHTUNG FÜR EIN HAUSHALTSGERÄT**
PUMP DEVICE FOR A DOMESTIC APPLIANCE
DISPOSITIF DE POMPAGE POUR APPAREIL DOMESTIQUE

(30) Priorität: 22.05.2015 DE 102015209529
(43) Veröffentlichungstag der Anmeldung: 28.03.2018
(73) Patentinhaber: BSH Hausgeräte GmbH, 81739 München (DE)
(72) Erfinder: SCHLITZER, Alexander, 13503 Berlin (DE); PATEL, Necdet, 12099 Berlin (DE); RICHTER, Kurt, 14612 Falkensee (DE)
(86) Internationale Anmeldenummer: PCT/EP2016/061462
(87) Internationale Veröffentlichungsnummer: WO 2016/188915

(56) Entgegenhaltungen:
- DE-A1- 1 460 948
- DE-A1-102011 050 229
- US-A- 2 643 614
- US-A- 5 184 638
- US-A1- 2010 139 718

## Beschreibung

Die vorliegende Erfindung betrifft eine Pumpvorrichtung für ein Haushaltsgerät, insbesondere eine Waschmaschine oder eine Spülmaschine für Wäsche oder Geschirr. Bei Haushaltsgeräten wie Wasch- oder Spülmaschinen ist aus Effizienzgründen, sowie zur Verbesserung der Waschwirkung, vorgesehen, Haushaltsgeräte mit einem Wasser-Zirkulationssystem auszustatten, wobei das Reinigungsfluid oder das Prozesswasser in wiederholter Weise dem Waschprozess zugeführt wird. Hierbei wird die Effizienz des Waschprozesses durch vervielfachten Transport der Schmutzteilchen erheblich verbessert. Das Anordnen einer weiteren Pumpe für diesen zusätzlichen Prozess bedeutet jedoch in jedem Fall einen Mehraufwand.

Die Druckschrift DE1460948 A1 umfasst ein Pumpenaggregat für Waschmaschinen zur wahlweisen Förderung der abzupumpenden Flüssigkeit mittels Drehrichtungsänderung der Pumpenwelle. Auf der Pumpenwelle sind zwei Pumpenräder angeordnet, von denen mindestens eines mit axialen Schaufeln versehen ist, wobei jedes Pumpenrad von einem eigenen, mit zwei Stutzen versehenen Pumpengehäuse umgeben ist, und wobei die Anordnung so getroffen ist, dass in jeder Drehrichtung jeweils nur ein Pumpenrad Flüssigkeit fördert. US2010/139718 und US2643614 offenbaren jeweils eine Pumpenvorrichtung für ein Haushaltsgerät mit einem Antrieb und einem ersten Impeller und einem zweiten Impeller, die jeweils einen Freilaufantrieb umfassen.

Es ist die der Erfindung zu Grunde liegende Aufgabe, eine kostengünstige Pumpvorrichtung für ein Haushaltsgerät zur Verfügung zu stellen.

Erfindungsgemäß wird die Aufgabe mit einer Pumpvorrichtung gelöst, wobei die Pumpvorrichtung einen Antrieb mit einem ersten Impeller zum Betreiben der Pumpvorrichtung in einen ersten Betriebszustand mit einer ersten Förderrichtung, um Fluid aus dem Haushaltsgerät abzupumpen, und mit einem zweiten Impeller zum Betreiben der Pumpvorrichtung in einem zweiten Betriebszustand mit einer zweiten Förderrichtung, um Fluid innerhalb des Haushaltsgeräts umzupumpen, umfasst, wobei, zwischen dem Antrieb und dem ersten Impeller ein erster Freilaufantrieb und zwischen dem Antrieb und dem zweiten Impeller ein zweiter Freilaufantrieb derart angeordnet sind, um in Abhängigkeit des ersten oder des zweiten Betriebszustands immer nur den ersten Impeller oder nur den zweiten Impeller anzutreiben. Dadurch wird beispielsweise der technische Vorteil realisiert, dass nur ein Antrieb zwei getrennte Erfordernisse erfüllen kann, die durch das Abpumpen und das Umpumpen vorgegeben werden. Des Weiteren ist es somit möglich, eine einfache Steuerung der Hydraulik für das Abpumpen und das Umpumpen derart vorzunehmen, indem lediglich die Drehrichtung des Antriebs verändert wird. Dadurch kann eine sehr kompakte Bauweise der Pumpvorrichtung innerhalb des Haushaltsgeräts realisiert werden, da nicht für jeden Betriebszustand eine eigens eingerichtete Pumpe eingerichtet werden muss.

Ein Impeller im Sinne dieser Beschreibung umfasst insbesondere einen von einem ring- oder röhrenförmigen Gehäuse umschlossenen Propeller.

In einer Ausführungsform ist vorgesehen, dass der erste Impeller und der zweite Impeller gleich ausgebildet sind.

In einer Ausführungsform ist vorgesehen, dass eine Kopplung oder Verbindung zwischen dem ersten Impeller und dem Antrieb frei von einer in zwei entgegensetzten Drehrichtungen wirkenden Kupplung, insbesondere frei von einer in zwei entgegensetzten Drehrichtungen wirkenden und elektromagnetisch arbeitenden Kupplung, ist. Dadurch wird insbesondere der technische Vorteil bewirkt, dass ein mechanischer Aufbau einfach ausgestaltet ist und dass eine einfache und zuverlässige Verbindung oder Kopplung zwischen dem ersten Impeller und dem Antrieb gebildet ist.

In einer Ausführungsform ist vorgesehen, dass eine Kopplung oder Verbindung zwischen dem zweiten Impeller und dem Antrieb frei von einer in zwei entgegensetzten Drehrichtungen wirkenden Kupplung, insbesondere frei von einer in zwei entgegensetzten Drehrichtungen wirkenden und elektromagnetisch arbeitenden Kupplung, ist. Dadurch wird insbesondere der technische Vorteil bewirkt, dass ein mechanischer Aufbau einfach ausgestaltet ist und dass eine einfache und zuverlässige Verbindung oder Kopplung zwischen dem zweiten Impeller und dem Antrieb gebildet ist.

Um die Pumpvorrichtung noch kompakter auszubilden, sind der erste Impeller und der zweite Impeller über eine gemeinsame Antriebsachse mit dem Antrieb verbunden. Somit ist es möglich, dass die Verbindung zwischen dem Antrieb und der Antriebsachse besonders einfach und zu geringen Kosten ausgebildet werden kann, da keine zweite Antriebsachse mit dem Antrieb vorgesehen ist. Dies reduziert bei der Herstellung zusätzlich den Montageaufwand der Pumpvorrichtung.

Um die geforderte Kompaktheit der Pumpvorrichtung mit der Anforderung zweier getrennt funktionierender Betriebszustände besonders einfach zu realisieren, sind der erste Impeller und der zweite Impeller auf einander entgegengesetzten Seiten des Antriebs angeordnet.

Um die Förderleistung der Pumpvorrichtung beziehungsweise das Funktionieren des Betriebszustandes des Abpumpens von Waschlauge aus dem Haushaltsgerät in ein Abwassernetzwerk besonders effizient zu gestalten, umfasst die Pumpvorrichtung eine erste Druckkammer, welche dem ersten Impeller zugeordnet ist. Durch die Rotation des ersten Impellers innerhalb der ersten Druckkammer, wird in der Konsequenz eine Strömung der Waschlauge aus der ersten Druckkammer heraus in das Abwassernetzwerk erzeugt.

Um die Förderleistung der Pumpvorrichtung beziehungsweise das Funktionieren des Betriebszustandes des Umpumpens von Waschlauge innerhalb des Haushaltsgerätes besonders effizient zu gestalten, umfasst die Pumpvorrichtung eine zweite Druckkammer, welche dem zweiten Impeller zugeordnet ist. Durch die Rotation des zweiten Impellers innerhalb der zweiten Druckkammer, wird in der Konsequenz eine Strömung der Waschlauge aus der zweiten Druckkammer heraus erzeugt. Beispielsweise kann die Waschlauge anschließend erneut einem Waschprozess in dem Haushaltsgerät zugeführt werden.

Die Pumpvorrichtung weist eine gemeinsame Saugkammer für die erste Druckkammer und die zweite Druckkammer auf. Auf diese Weise ist nur eine Verbindungsleitung zwischen der Pumpvorrichtung und einem Fluidbehälter des Haushaltsgerätes notwendig. Über diese Verbindungsleitung wird bei Betrieb der Pumpvorrichtung Fluid von dem Fluidbehälter in die Saugkammer der Pumpvorrichtung gesaugt. Dabei spielt es keine Rolle, welcher der beiden Impeller betrieben wird.

Vorzugsweise ist innerhalb der Pumpvorrichtung eine erste Fluidverbindung von der Saugkammer zu der ersten Druckkammer und eine zweite Fluidverbindung von der Saugkammer zu der zweiten Druckkammer ausgebildet. Auf diese Weise müssen keine separaten Verbindungsleitungen zwischen der Saugkammer und der ersten bzw. zweiten Druckkammer montiert werden. Dies erleichtert den Montageprozess wesentlich.

Insbesondere ist die erste Fluidverbindung als Saugstutzen ausgebildet. Vorteilhaft ist die Saugkammer in axialer Richtung direkt vor der ersten Druckkammer angeordnet. Der Durchfluss von der Saugkammer in die erste Druckkammer ist durch den Querschnitt des Saugstutzens bestimmt. Vorteilhaft ist die Saugkammer von der ersten Druckkammer lediglich durch eine Wand getrennt, wobei die Wand eine Öffnung aufweist. Diese Öffnung ist vorteilhaft als Saugstutzen ausgebildet. Insbesondere ragt der Saugstutzen in die Saugkammer hinein.

Insbesondere ist die zweite Fluidverbindung im Gehäuse der Pumpvorrichtung als Kanal angeformt. Vorteilhafterweise erstreckt sich diese zweite Fluidverbindung in axialer Richtung über die Abmessungen der Pumpvorrichtung von der Saugkammer bis zur zweiten Druckkammer. Vorteilhafterweise mündet die zweite Fluidverbindung mittig in Bezug auf den Impeller der zweiten Druckkammer.

Vorteilhafterweise ist in der Saugkammer eine gemeinsame Filtervorrichtung für die erste Fluidverbindung zu der ersten Druckkammer und für die zweite Fluidverbindung zu der zweiten Druckkammer angeordnet. Damit ist lediglich eine Filtervorrichtung für beide Fluidverbindungen nötig. Diese Filtervorrichtung kann beispielsweise unterschiedliche Durchlassöffnungen für die erste bzw. die zweite Fluidverbindung aufweisen.

Um die Wartungsfreundlichkeit der Pumpvorrichtung sowie die Reinigungsfreundlichkeit der Pumpvorrichtung zusätzlich zu erhöhen, ist die Filtervorrichtung auswechselbar. Die auswechselbare Filtervorrichtung kann hierbei als Kalkfilter, als Flusensieb, Fremdkörperfalle oder als jede sonstige Filtervorrichtung ausgebildet sein.

Um die Wartungsfreundlichkeit insbesondere für Nutzer des Haushaltsgeräts zu erhöhen, ist die Filtervorrichtung für einen Nutzer zugänglich angeordnet. Mit anderen Worten weist die Filtervorrichtung Eigenschaften auf, welche es einem Nutzer ermöglicht diese beispielsweise durch eine Steck- oder eine Schraubverbindung leicht aus dem Haushaltsgerät zu entfernen und eine verstopfte oder defekte Filtervorrichtung durch eine neue Filtervorrichtung zu ersetzen. Vorteilhafterweise ist die Filtervorrichtung manuell auswechselbar, ohne hierfür ein besonderes Werkzeug einsetzen zu müssen. Beispielsweise kann die Filtervorrichtung durch eine extern zugängliche Kontrollklappe für einen Nutzer zugänglich ausgebildet sein.

Gemäß einer besonders bevorzugten Ausführungsform ist die Pumpvorrichtung dazu ausgebildet, in einem dritten Betriebszustand betrieben zu werden, wobei die erste Druckkammer mit der zweiten Druckkammer fluidmäßig verbunden ausgebildet ist. Dies wäre beispielsweise mittels einer zusätzlichen Ventilanordnung realisierbar, welche als einfaches Dreiwegeventil ausgebildet ist. Somit könnte die erste Druckkammer und die zweite Druckkammer durch Betrieb der Pumpvorrichtung und durch Betrieb des ersten Impellers oder des zweiten Impellers gereinigt und zusätzlichen Funktionstests ausgesetzt werden. Dies wäre insbesondere dann von großem Vorteil, wenn die kompakte Bauweise der Pumpvorrichtung einem Nutzer beziehungsweise einem Fachmann, welcher mit der Reparatur, der Wartung oder der Reinigung der Pumpvorrichtung beziehungsweise des Haushaltsgeräts konfrontiert ist, nicht eine einfache Zugangsmöglichkeit zu der ersten und zu der zweiten Druckkammer ermöglicht. Insbesondere in Ausführungsformen, bei welchen der Zugang zu lediglich einer Druckkammer erheblich einfacher erfolgt, als der Zugang zu der jeweils zweiten Druckkammer, erweist sich das Betreiben in dem dritten Betriebszustand besonders vorteilhaft.

Insbesondere im Zusammenspiel mit den Freilaufantrieben, welche jeweils zwischen dem Antrieb und dem ersten Impeller und dem Antrieb und dem zweiten Impeller an der Pumpvorrichtung angeordnet sind, ist der erste Impeller dazu ausgebildet, in einer ersten Drehrichtung betrieben zu werden und der zweite Impeller ist dazu ausgebildet, in einer zweiten Drehrichtung, welche der ersten Drehrichtung entgegengesetzt ist, betrieben zu werden. Dadurch ist es möglich eine besonders selbstständige und einfache Steuerung für die Hydraulik der Pumpvorrichtung zu realisieren. Durch einfaches Wählen der Drehrichtung des Antriebes kann entweder das Abpumpen oder das Umpumpen des Fluides in dem Haushaltsgerät realisiert werden.

Um die Realisierung des Antriebs besonders einfach und unter Anwendung bestehender Technologien kostengünstig zu realisieren, umfasst der Antrieb einen bürstenlosen Gleichstrommotor (BL DC-Motor).

Gemäß einer besonderen Ausführungsform umfasst die Pumpvorrichtung einen Verschluss zu Reinigungs- oder zu Wartungszwecken. Dieser Verschluss kann hierbei alternativ oder zusätzlich zu der bereits erwähnten Wartungs- oder Kontrollklappe des Haushaltsgeräts ausgebildet sein. Hierbei wäre es beispielsweise denkbar den Verschluss derart auszubilden, dass der erste Impeller und/oder der zweite Impeller ausgewechselt werden können.

Gemäß einer weiteren besonderen Ausführungsform ist die Pumpvorrichtung dazu ausgebildet, über ein mechanisches Bewegen des ersten Impellers den zweiten Impeller anzutreiben. Dadurch ist es beispielsweise möglich, zusätzlich zu dem bereits angesprochenen Verschluss, eine Funktionalität der Pumpvorrichtung vorzusehen, welche eine vollständige und restlose Reinigung der Pumpvorrichtung, der ersten Druckkammer, der zweiten Druckkammer, des ersten Impellers und des zweiten Impellers vorsieht. Beispielhaft könnte dies durch eine mechanische Verbindung des ersten und des zweiten Impellers erfolgen um eine Kraftübertragung von dem ersten Impeller auf den zweiten Impeller oder umgekehrt zu realisieren. Dadurch könnte die Funktionsweise des ersten und des zweiten Freilaufantriebs vorübergehend ausgesetzt werden, um die Reinigung der Pumpvorrichtung zu vollziehen. Im Anschluss an die erfolgte Reinigung könnte die mechanische Verbindung wieder gelöst werden und der ursprüngliche Zustand der Pumpvorrichtung wäre wieder hergestellt.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Es zeigen:
- Fig. 1: eine schematische Darstellung eines Haushaltsgeräts mit einer Pumpvorrichtung, und
- Fig. 2: eine schematische Darstellung einer Pumpvorrichtung.

Die Figur 1 zeigt eine schematische Darstellung eines Haushaltsgeräts 100, beispielsweise in Form einer Waschmaschine, mit einer Pumpvorrichtung 103. In einem oberen Bereich des Haushaltsgeräts 100 ist ein Fluidbehälter 101, beispielsweise in Form eines Laugenbehälters, angeordnet, welcher zur Aufnahme eines Fluides, beispielsweise einer Reinigungsflüssigkeit oder einer Laugenflüssigkeit, und eines Waschguts ausgebildet ist. Die unmittelbar unter dem Fluidbehälter 101 angeordnete Pumpvorrichtung 103, ist dazu ausgebildet, das Fluid beziehungsweise die Laugenflüssigkeit aus dem Fluidbehälter 101 in ein Abwassernetzwerk 104 abzupumpen. Des Weiteren ist die Pumpvorrichtung 103 dazu ausgebildet das Fluid beziehungsweise die Laugenflüssigkeit aus dem Fluidbehälter 101 innerhalb des Haushaltsgeräts 100 umzupumpen. Mit anderen Worten ist das Haushaltsgerät 100 dazu ausgebildet, Laugenflüssigkeit, welche aus dem Fluidbehälter 101 abgefördert wurde, bedarfsgemäß wieder in den Fluidbehälter 101 umzupumpen, um die Flüssigkeit dadurch einem Waschprozess erneut zur Verfügung zu stellen.

Die Figur 2 zeigt eine schematische Darstellung einer Pumpvorrichtung 103. Die Pumpvorrichtung 103 umfasst einen Antrieb 105, welcher beispielsweise als bürstenloser Gleichstrommotor (BLDC Motor) ausgebildet ist. Der Antrieb 105 wird über eine Stromversorgung 108 mit Energie versorgt. Zusätzlich ist der Antrieb 105 mit einem ersten Impeller 107 und einem zweiten Impeller 109 verbunden. Der erste Impeller 107 und der zweite Impeller 109 verfügen hierbei über eine gemeinsame Antriebsachse 106, wobei jeweils zwischen dem Antrieb 105 und jedem Impeller, d.h. zwischen dem Antrieb 105 und dem ersten Impeller 107 und zwischen dem Antrieb 105 und dem zweiten Impeller 109 jeweils an der gemeinsamen Antriebsachse 106 ein erster Freilaufantrieb 119 und ein zweiter Freilaufantrieb 121 angeordnet ist. Der erste Freilaufantrieb 119 und der zweite Freilaufantrieb 121, die jeweils dem ersten Impeller 107 und dem zweiten Impeller 109 zugeordnet sind, sind derart ausgebildet, dass das Drehen der gemeinsamen Antriebsachse 106 durch den Antrieb 105 in einer ersten Drehrichtung lediglich den ersten Impeller 107 antreibt, wobei der zweite Impeller 109, durch den ihm zugeordneten Freilaufantrieb 121 nicht angetrieben wird. Wenn jedoch der Antrieb 105 in einer zweiten Drehrichtung, welche der ersten Drehrichtung entgegengesetzt ist, betrieben wird, und die gemeinsame Antriebsachse 106, die mit dem Antrieb 105 verbunden ausgebildet ist, in der entsprechenden zweiten Drehrichtung bewegt wird, so wird lediglich der zweite Impeller 109 über den Antrieb 105 betrieben. Dadurch, dass der erste Impeller 107 mittels des ersten Freilaufantriebs 119 an der gemeinsamen Antriebsachse 106 angeordnet ist, dreht sich dieser bei Rotation in der zweiten Drehrichtung nicht mit. Folglich kann in Abhängigkeit der Drehrichtung, mit welcher der Antrieb 105 die gemeinsame Antriebsachse 106 antreibt, immer nur einer der beiden Impeller, also entweder der erste Impeller 107 beim Antreiben der gemeinsamen Antriebsachse 106 in einer ersten Drehrichtung oder der zweite Impeller 109 beim Antreiben der gemeinsamen Antriebsachse 106 in der entgegengesetzten beziehungsweise der zweiten Drehrichtung, betrieben werden.

Um den ersten Impeller 107 und den zweiten Impeller 109 jeweils getrennt voneinander betreiben zu können, und um das Betreiben der Pumpvorrichtung 103 in Abhängigkeit der Drehrichtung für eine erste und eine zweite Förderrichtung zu nutzen, umfasst die Pumpvorrichtung 103 eine erste Druckkammer 113, welche dem ersten Impeller 107 zugeordnet ist, und eine zweite Druckkammer 115, welche dem zweiten Impeller 109 zugeordnet ist. Um die Pumpvorrichtung 103 nun zum Betreiben mit einer ersten Förderrichtung, beispielsweise dem Abfördern eines Fluids, beziehungsweise einer Laugenflüssigkeit, aus dem Fluidbehälter 101 aus dem Haushaltsgerät 100 heraus in ein Abwassernetzwerk 104, zu nutzen, wird die erste Druckkammer 113 über eine erste Fluidverbindung 125 mit der Saugkammer 124 der Pumpvorrichtung 103 mit Fluid versorgt. Die erste Druckkammer 113 ist dem ersten Impeller 107 zugeordnet beziehungsweise der erste Impeller 107 ist in der ersten Druckkammer 113 angeordnet. Durch die Rotation des ersten Impellers 107 wird in der Konsequenz eine Strömung der Laugenflüssigkeit aus der ersten Druckkammer 113 heraus in das Abwassernetzwerk 104 erzeugt. Analog ist zum Betreiben der Pumpvorrichtung 103 in der zweiten Förderrichtung, um Fluid, beziehungsweise Laugenflüssigkeit, aus dem Fluidbehälter 101 innerhalb des Haushaltsgeräts 100 umzupumpen und um somit verbrauchte Laugenflüssigkeit einem Waschprozess innerhalb des Haushaltsgeräts 100 erneut zur Verfügung zu stellen, eine zweite Fluidverbindung 126 von der Saugkammer 124 der Pumpvorrichtung 103 mit der zweiten Druckkammer 115 der Pumpvorrichtung 103 realisiert. Da sich der zweite Impeller 109 innerhalb der zweiten Druckkammer 115 befindet, wird durch die Rotation des zweiten Impellers 109 in der Konsequenz eine Strömung der Laugenflüssigkeit in der zweiten Förderrichtung aus der zweiten Druckkammer 115 heraus erzeugt. Beispielsweise kann die Laugenflüssigkeit anschließend erneut einem Waschprozess in dem Haushaltsgerät 100 zugeführt werden. Somit kann also nur durch eine Steuerung der Drehrichtung des Antriebs 105 die Funktion der Pumpvorrichtung 103 beziehungsweise die Förderrichtung der Pumpvorrichtung 103 gesteuert werden.

In der Saugkammer 124 kann eine gemeinsame Filtervorrichtung für die erste Fluidverbindung 125 zu der ersten Druckkammer 113 und für die zweite Fluidverbindung 126 zu der zweiten Druckkammer 115 angeordnet. Damit ist lediglich eine Filtervorrichtung für beide Fluidverbindungen nötig. Diese Filtervorrichtung kann beispielsweise unterschiedliche Durchlassöffnungen für die erste bzw. die zweite Fluidverbindung aufweisen.

Um die Wartungsfreundlichkeit der Pumpvorrichtung 103 sowie die Reinigungsfreundlichkeit der Pumpvorrichtung 103 zusätzlich zu erhöhen, ist die Filtervorrichtung auswechselbar. Die auswechselbare Filtervorrichtung kann hierbei als Kalkfilter, als Flusensieb, Fremdkörperfalle oder als jede sonstige Filtervorrichtung ausgebildet sein.

Zusätzlich weist die Pumpvorrichtung 103 einen Verschluss 123 zur Reinigung oder zur Wartung der Pumpvorrichtung 103 auf. Dieser Verschluss 123 kann beispielsweise mittels eines Gewindes oder einer sonstigen einfachen Befestigung an ein Gehäuse der Pumpvorrichtung 103 befestigt werden. Ein derartiger Verschluss 123 ermöglicht eine verbesserte Zugänglichkeit des ersten Impellers 109 zu Reinigungs- oder zu Wartungszwecken. Ebenso wäre es beispielsweise denkbar, einen weiteren Verschluss an der Pumpvorrichtung 103 anzuordnen, um einen Zugang zu dem zweiten Impeller 109 innerhalb der zweiten Druckkammer 115 zu ermöglichen.

Es können alternativ auch eigenständige und unabhängig voneinander angeordnete Fluidverbindungen zwischen dem Fluidbehälter 101 und der ersten Druckkammer 113 und der zweiten Druckkammer 115 vorgesehen sein. In diesem Fall ist das Haushaltsgerät 100 besonders unanfällig für Störungen, welche durch Verstopfungen verursacht werden können. Im Falle einer Verunreinigung oder einer Verstopfung der Pumpvorrichtung 103 sind somit nicht zwangsläufig beide Fluidverbindungen verstopft und folglich nicht beide Druckkammern gestört. In der Konsequenz würden nicht beide Betriebszustände ausfallen und ein eingeschränkter Betrieb des Haushaltsgeräts 100 wäre dennoch möglich. Hierbei weisen sowohl die Fluidverbindung für die erste Druckkammer 113 als auch die Fluidverbindung für die zweite Druckkammer 115 jeweils auswechselbare Filtervorrichtungen auf. Diese sind für Nutzer des Haushaltsgeräts zugänglich angeordnet. Mit anderen Worten weisen die Filtervorrichtungen Eigenschaften auf, welche es einem Nutzer ermöglichen diese beispielsweise durch eine Steck- oder eine Schraubverbindung leicht aus dem Haushaltsgerät 100 zu entfernen und eine verstopfte oder defekte Filtervorrichtung durch neue Filtervorrichtungen zu ersetzen. Die Filtervorrichtungen sind manuell auswechselbar ohne hierfür ein besonderes Werkzeug einsetzen zu müssen. Beispielsweise könnten die Filtervorrichtungen durch eine extern zugängliche Kontrollklappe für einen Nutzer zugänglich ausgebildet sein.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

### BEZUGSZEICHENLISTE

- 100: Haushaltsgerät
- 101: Fluidbehälter
- 103: Pumpvorrichtung
- 104: Abwassernetzwerk
- 105: Antrieb
- 106: Antriebsachse
- 107: Erster Impeller
- 108: Stromversorgung
- 109: Zweiter Impeller
- 113: Erste Druckkammer
- 115: Zweite Druckkammer
- 119: Erster Freilaufantrieb
- 121: Zweiter Freilaufantrieb
- 123: Verschluss
- 124: Saugkammer
- 125: erste Fluidverbindung
- 126: zweite Fluidverbindung

## Patentansprüche

1. Pumpvorrichtung (103) für ein Haushaltsgerät (100), wobei die Pumpvorrichtung (103) einen Antrieb (105) mit einem ersten Impeller (107) zum Betreiben der Pumpvorrichtung (103) in einen ersten Betriebszustand mit einer ersten Förderrichtung, um Fluid aus dem Haushaltsgerät (100) abzupumpen, und mit einem zweiten Impeller (109) zum Betreiben der Pumpvorrichtung (103) in einem zweiten Betriebszustand mit einer zweiten Förderrichtung, um Fluid innerhalb des Haushaltsgeräts (100) umzupumpen, umfasst, wobei zwischen dem Antrieb (105) und dem ersten Impeller (107) ein erster Freilaufantrieb (119) und zwischen dem Antrieb (105) und dem zweiten Impeller (109) ein zweiter Freilaufantrieb (121) derart angeordnet sind, um in Abhängigkeit des ersten oder des zweiten Betriebszustands immer nur den ersten Impeller (107) oder nur den zweiten Impeller (109) anzutreiben, wobei die Pumpvorrichtung (103) eine erste Druckkammer (113) umfasst, welche dem ersten Impeller (107) zugeordnet ist, und wobei die Pumpvorrichtung (103) eine zweite Druckkammer (115) umfasst, welche dem zweiten Impeller (109) zugeordnet ist, **dadurch gekennzeichnet, dass** die Pumpvorrichtung (103) eine gemeinsame Saugkammer (124) für die erste Druckkammer (113) und die zweite Druckkammer (115) aufweist.

2. Pumpvorrichtung (103) nach Anspruch 1, **dadurch gekennzeichnet, dass** der erste Impeller (107) und der zweite Impeller (109) über eine gemeinsame Antriebsachse (106) mit dem Antrieb (105) verbunden sind.

3. Pumpvorrichtung (103) nach einem der vorangehenden Ansprüche, **dadurch gekennzeichnet, dass** der erste Impeller (107) und der zweite Impeller (109) auf einander entgegengesetzten Seiten des Antriebs (105) angeordnet sind.

4. Pumpvorrichtung (103) nach einem der vorhergehenden Ansprüche, **dadurch gekennzeichnet, dass** innerhalb der Pumpvorrichtung (103) eine erste Fluidverbindung (125) von der Saugkammer (124) zu der ersten Druckkammer (113) und eine zweite Fluidverbindung (126) von der Saugkammer (124) zu der zweiten Druckkammer (115) ausgebildet ist.

5. Pumpvorrichtung (103) nach Anspruch 4, **dadurch gekennzeichnet, dass** in der Saugkammer (124) eine gemeinsame Filtervorrichtung für die erste Fluidverbindung (125) zu der ersten Druckkammer (113) und für die zweite Fluidverbindung (126) zu der zweiten Druckkammer (115) angeordnet ist.

6. Pumpvorrichtung (103) nach Anspruch 5, **dadurch gekennzeichnet, dass** die Filtervorrichtung auswechselbar ist.

7. Pumpvorrichtung (103) nach Anspruch 6, **dadurch gekennzeichnet, dass** die Filtervorrichtung für einen Nutzer zugänglich angeordnet ist.

8. Pumpvorrichtung (103) nach einem der vorangehenden Ansprüche, **dadurch gekennzeichnet, dass** die Pumpvorrichtung (103) dazu ausgebildet ist, in einem dritten Betriebszustand betrieben zu werden, wobei die erste Druckkammer (113) mit der zweiten Druckkammer (115) fluidmäßig verbunden ausgebildet ist.

9. Pumpvorrichtung (103) nach einem der vorangehenden Ansprüche, **dadurch gekennzeichnet, dass** der erste Impeller (107) dazu ausgebildet ist, in einer ersten Drehrichtung betrieben zu werden, und der zweite Impeller (109) dazu ausgebildet ist, in einer zweiten Drehrichtung, welche der ersten Drehrichtung entgegengesetzt ist, betrieben zu werden.

10. Pumpvorrichtung (103) nach einem der vorangehenden Ansprüche, **dadurch gekennzeichnet, dass** der Antrieb (105) einen bürstenlosen Gleichstrommotor (BLDC-Motor) umfasst.

11. Pumpvorrichtung (103) nach einem der vorangehenden Ansprüche, **dadurch gekennzeichnet, dass** die Pumpvorrichtung (103) einen Verschluss (123) zu Reinigungs- oder Wartungszwecken umfasst.

12. Pumpvorrichtung (103) nach einem der vorangehenden Ansprüche, **dadurch gekennzeichnet, dass** die Pumpvorrichtung (103) dazu ausgebildet ist, über ein mechanisches Bewegen des ersten Impellers (107) den zweiten Impeller (109) anzutreiben.

13. Haushaltsgerät (100) mit einer Pumpvorrichtung (103) nach einem der vorangehenden Ansprüche.

## Claims

1. Pump device (103) for a household appliance (100), wherein the pump device (103) comprises a drive (105) with a first impeller (107) for operating the pump device (103) in a first operating state with a first conveying direction, in order to pump fluid out of the household appliance (100), and with a second impeller (109) for operating the pump device (103) in a second operating state with a second conveying direction, in order to pump fluid around within the household appliance, wherein a first freewheeling drive (119) is arranged between the drive (105) and the first impeller (107) and a second freewheeling drive (121) is arranged between the drive (105) and the second impeller (109) in order, as a function of the first or the second operating state, to drive always only the first impeller (107) or only the second impeller (109), wherein the pump device (103) comprises a first pressure chamber (113) which is associated with the first impeller (107), and wherein the pump device (103) comprises a second pressure chamber (115) which is associated with the second impeller (109), **characterised in that** the pump device (103) has a shared suction chamber (124) for the first pressure chamber (113) and the second pressure chamber (115).

2. Pump device (103) according to claim 1, **characterised in that** the first impeller (107) and the second impeller (109) are connected to the drive (105) by way of a shared drive shaft (106).

3. Pump device (103) according to one of the preceding claims, **characterised in that** the first impeller (107) and the second impeller (109) are arranged on opposing sides of the drive (105).

4. Pump device (103) according to one of the preceding claims, **characterised in that** a first fluid connection (125) from the suction chamber (124) to the first pressure chamber (113) and a second fluid connection (126) from the suction chamber (124) to the second pressure chamber (115) are embodied inside the pump device (103).

5. Pump device (103) according to claim 4, **characterised in that** a shared filter device for the first fluid connection (125) to the first pressure chamber (113) and for the second fluid connection (126) to the second pressure chamber (115) is arranged in the suction chamber (124).

6. Pump device (103) according to claim 5, **characterised in that** the filter device is interchangeable.

7. Pump device (103) according to claim 6, **characterised in that** the filter device is arranged so as to be accessible for a user.

8. Pump device (103) according to one of the preceding claims, **characterised in that** the pump device (103) is designed to be operated in a third operating state, wherein the first pressure chamber (113) is designed to be fluidically connected to the second pressure chamber (115).

9. Pump device (103) according to one of the preceding claims, **characterised in that** the first impeller (107) is designed to be operated in a first direction of rotation, and the second impeller (109) is designed to be operated in a second direction of rotation which is opposite to that of the first direction of rotation.

10. Pump device (103) according to one of the preceding claims, **characterised in that** the drive (105) comprises a brushless direct current motor (BLDC motor).

11. Pump device (103) according to one of the preceding claims, **characterised in that** the pump device (103) comprises a lock (123) for cleaning or maintenance purposes.

12. Pump device (103) according to one of the preceding claims, **characterised in that** the pump device (103) is designed to drive the second impeller (109) by way of a mechanical movement of the first impeller (107).

13. Household appliance (100) having a pump device (103) according to one of the preceding claims.

## Revendications

1. Dispositif de pompage (103) destiné à un appareil ménager (100), dans lequel le dispositif de pompage (103) comprend un entraînement (105) muni d'une première roue (107) destinée à exploiter le dispositif de pompage (103) dans un premier état de fonctionnement et avec une première direction de débit afin de pomper du fluide hors de l'appareil ménager (100), et muni d'une seconde roue (109) destinée à exploiter le dispositif de pompage (103) dans un deuxième état de fonctionnement et avec une seconde direction de débit afin de transvaser du fluide à l'intérieur de l'appareil ménager (100), dans lequel un premier entraînement libre (119) est agencé entre l'entraînement (105) et la première roue (107) et un second entraînement libre (121) est agencé entre l'entraînement (105) et la seconde roue (109), afin de ne toujours entraîner que la première roue (107) ou que la seconde roue (109) en fonction du premier ou du deuxième état de fonctionnement, dans lequel le dispositif de pompage (103) comprend une première chambre de compression (113) qui est associée à la première roue (107), et dans lequel le dispositif de pompage (103) comprend une seconde chambre de compression (115) qui est associée à la seconde roue (109), **caractérisé en ce que** le dispositif de pompage (103) présente une chambre d'aspiration (124) commune à la première chambre de compression (113) et à la seconde chambre de compression (115).

2. Dispositif de pompage selon la revendication 1, **caractérisé en ce que** la première roue (107) et la seconde roue (109) sont reliées à l'entraînement (105) par l'intermédiaire d'un axe d'entraînement (106) commun.

3. Dispositif de pompage (103) selon l'une quelconque des revendications précédentes, **caractérisé en ce que** la première roue (107) et la seconde roue (109) sont agencées sur des côtés de l'entraînement (105) situés à l'opposé l'un de l'autre.

4. Dispositif de pompage (103) selon l'une quelconque des revendications précédentes, **caractérisé en ce qu'**une première liaison fluidique (125) allant de la chambre d'aspiration (124) à la première chambre de compression (113) et une seconde liaison fluidique (126) allant de la chambre d'aspiration (124) à la seconde chambre de compression (115) sont réalisées à l'intérieur du dispositif de pompage (103).

5. Dispositif de pompage (103) selon la revendication 4, **caractérisé en ce qu'**un dispositif de filtrage commun pour la première liaison fluidique (125) menant vers la première chambre de compression (113) et pour la seconde liaison fluidique (126) menant vers la seconde chambre de compression (115) est agencé dans la chambre d'aspiration (124).

6. Dispositif de pompage (103) selon la revendication 5, **caractérisé en ce que** le dispositif de filtrage peut être échangé.

7. Dispositif de pompage (103) selon la revendication 6, **caractérisé en ce que** le dispositif de filtrage est agencé de manière accessible pour l'utilisateur.

8. Dispositif de pompage (103) selon l'une quelconque des revendications précédentes, **caractérisé en ce que** le dispositif de pompage (103) est conçu pour pouvoir être utilisé dans un troisième état de fonctionnement, la première chambre de compression (113) étant réalisée reliée de manière fluidique à la seconde chambre de compression (115).

9. Dispositif de pompage (103) selon l'une quelconque des revendications précédentes, **caractérisé en ce que** la première roue (107) est conçue pour être utilisée dans une première direction de rotation, et la seconde roue (109) est conçue pour être utilisée dans une seconde direction de rotation qui est opposée à la première direction de rotation.

10. Dispositif de pompage (103) selon l'une quelconque des revendications précédentes, **caractérisé en ce que** l'entraînement (105) comprend un moteur à courant continu sans balais (moteur BLDC).

11. Dispositif de pompage (103) selon l'une quelconque des revendications précédentes, **caractérisé en ce que** le dispositif de pompage (103) comprend un mécanisme de fermeture (123) à des fins de nettoyage ou de maintenance.

12. Dispositif de pompage (103) selon l'une quelconque des revendications précédentes, **caractérisé en ce que** le dispositif de pompage (103) est conçu pour entraîner la seconde roue (109) par l'intermédiaire d'un mouvement mécanique de la première roue (107).

13. Appareil ménager (100) muni d'un dispositif de pompage (103) selon l'une quelconque des revendications précédentes.
